# EUROPÄISCHE PATENTSCHRIFT

(11) **EP 0 225 988 B1**
(45) Veröffentlichungstag und Bekanntmachung des Hinweises auf die Patenterteilung: **22.02.1989**
(21) Anmeldenummer: 86114332.9
(22) Anmeldetag: 16.10.1986
(51) Int. Cl.: B65H 23/34, B65H 23/025, B65H 27/00

(54) **Breitstreckvorrichtung**
Lateral-expansion device
Dispositif pour aplanir une bande

(30) Priorität: 20.12.1985 DE 3545270
(43) Veröffentlichungstag der Anmeldung: 24.06.1987
(73) Patentinhaber: M.A.N.-ROLAND Druckmaschinen Aktiengesellschaft, 63012 Offenbach (DE)
(72) Erfinder: Theilacker, Klaus, D-8904 Friedberg (DE)

(56) Entgegenhaltungen:
- DE-A- 3 003 403
- GB-A- 2 139 988

## Beschreibung

Die Erfindung betrifft eine Breitstreckvorrichtung mit Breitstreckwalzen mit mehreren Walzenabschnitten für laufende Werkstoffbahnen, insbesondere für Bedruckstoffbahnen.

Aus der DE-AS-2139159 sind bereits Walzen bekannt, die axial nebeneinander angeordnet eine Breitstreckwalze bilden, die quer zu einer laufenden Werkstoffbahn aus Papier oder dgl. angeordnet wird. Der Grad der Krümmung der Breitstreckwalze ist an den einzelnen Walzen individuell einstellbar. Eine derartige aus mehreren axial nebeneinanderliegenden Walzen zusammengesetzte Breitstreckvorrichtung ist konstruktiv aufwendig, da für die erforderliche Verstellung der Krümmung erhebliche mechanische Mittel benötigt werden.

Aufgabe der Erfindung ist es, Breitstreckwalzenpaare zu schaffen, die keine Mittel zur Verstellung der Walzenkrümmung benötigen, die also mit starren Walzenmänteln ausgestattet werden können, wobei dennoch unterschiedliche Breitstreckwirkungen erzielbar sein sollen. Diese Aufgabe wird durch die Anwendung der Merkmale des kennzeichnenden Teils des Patentanspruchs gelöst. Weiterbildungen ergeben sich aus der Beschreibung in Verbindung mit den Zeichnungen. In diesen zeigen jeweils schematisch :
Fig. 1 und 2 ein erfindungsgemäßes Breitstreckwalzenpaar in zwei Ansichten in einer ersten Axialposition und
Fig. 3 und 4 das erfindungsgemäße Breitstreckwalzenpaar in einer zweiten axial zueinander verschobenen Position.

In den Figuren 1 und 3 ist jeweils das erfindungsgemäße Breitstreckwalzenpaar dargestellt, wobei in den Figuren 2 und 4 Schnitte (1, 2 und 3) durch das aus den Walzen (4, 5) bestehende Breitstreckwalzenpaar gezeigt sind. Wie die Figuren 2 und 4 erkennen lassen, wird eine zu transportiende Werkstoffbahn, beispielsweise eine Druckträgerbahn (6) S-förmig um die Walzen (4, 5) geführt. Die Walzen (4, 5) sind parallel zueinander angeordnet. Mindestens eine der Walzen, aber vorzugsweise beide Walzen (4, 5) sind axial verschiebbar. Hierfür sind diese über nicht dargestellte Walzenzapfen in entsprechender Weise in Seitenwänden gelagert. Die axiale Verschiebbarkeit der Walzen (4, 5) muß stufenlos und während des Laufens der Druckträgerbahn (6) möglich sein.

Wie aus den Zeichnungen hervorgeht, weisen die Walzen (4, 5) zwar kreisförmige aber nur teilweise zylindrische Querschnitte auf. Sie verjüngen sich jeweils zum einen Ende hin. So weist die Walze (4) eine Mantel (7) mit drei Mantelabschnitten (7a, 7b, 7c) auf. In gleicher Weise besteht auch der Mantel (8) der Walze (5) aus drei Abschnitten (8a, 8b, 8c).

Erfindungsgemäß liegt jeweils an einem Ende eines zylindrischen Mantelabschnitts, beispielsweise (7a) mit größtem Durchmesser (D1) ein zylindrischer Manteiabschnitt (8a) mit kleinstem Durchmesser (d1) der anderen Walze (5) gegenüber. In der gleichen Weise liegt dem größten Durchmesser (d3) der Walze (5) des zylindrischen Mantelabschnittes (8c) ein zylindrischer Mantelabschnitt (7c) der Walze (4) mit dem kleinsten Durchmesser (D3) gegenüber. Die Steigung der zwischen den genannten Mantelabschnitten liegenden konischen oder bauchigen Abschnitte (7b und 8b) verläuft in entgegengesetzer Richtung.

Fig. 1 zeigt die Walzen (4, 5) in der neutralen Mittelstellung, bei der der Umschlingungsweg der Druckträgerbahn (6) über die gesamte Walzenbreite gesehen an jeder Stelle gleich lang ist. Abgesehen von unbedeutenden Differenzen, bedingt durch die sich ändernde Tangentenlage der Druckträgerbahn (6) zwischen den Walzen (4 und 5) gilt, daß die Summe der Durchmesser (D1 bis D3) der Walze (4) und der Durchmesser (d1 bis d3) der Walze (5) an jeder Stelle, beispielsweise an den Schnitten (1, 2, 3) gleich groß ist. Dies ist am besten aus Fig. 2 erkennbar.

Wenn die Walzen (4, 5) axial auseinanderbewegt werden, wie durch die Pfeile (9, 10) in Fig. 3 angedeutet ist, bleiben die Umschlingungen an den zylindrischen Mantelabschnitten (7a, 8a, 7c, 8c) unverändert gleich groß. Die mittleren Walzenabschnitte (7b und 8b) sind jedoch in der Summe kleiner geworden, so daß die Umschlingung in diesem Bereich für die Druckträgerbahn (6) ebenfalls kleiner geworden ist. Dies bewirkt, daß in der Druckträgerbahnmitte ein kürzerer Umweg und somit eine geringere Spannung als in den äußeren Mantelabschnitten herrscht. Durch eine größere Voreilung im Antrieb kann nun bekanntlich die Spannung in der Bahnmitte konstant gehalten werden, so daß am Bahnrand eine Spannungserhöhung erzeugt wird.

Bei umgekehrter Axialbewegung der Walzen (4, 5), bezogen auf die Richtung der Pfeile (9, 10), wird das Gegenteil bewirkt, nämlich eine Spannungserhöhung in der Mitte der Druckträgerbahn (6) gegenüber den Randzonen.

Damit während der Führung der Druckträgerbahn diese seitlich nicht abdriften kann, muß der Tangens des Kegelwinkels der Walzenverjüngungen in den mittleren Mantelabschnitten (7b, 8b) stets ausreichend kleiner als der Reibungskoeffizient zwischen den Walzen (4, 5) und der Druckträgerbahn (6) sein.

Eine Optimierung des Glätteffektes der durch die Breitstreckwalzen (4, 5) laufenden Druckträgerbahn (6) kann dadurch erreicht werden, daß man einen harten Übergang von den zylindrischen Mantelabschnitten (7a, 8a und 7c, 8c) zu den konischen Mantelabschnitten (7b, 8b) vermeidet. Durch eine mathematisch bestimmte Kurvenform, z. B. nach einer Sinusfunktion, kann dieser Übergang fließend geformt werden, so daß die Walzen (4, 5) in Form ähnlich der von Flaschen entstehen.

Durch Beobachten der Laufruhe der Druckträgerbahn (6) während des Betriebes kann mit dem erfindungsgemäßen Breitstreckwalzenpaar (4, 5) ein Spannungsoptimum für jede Papiersorte eingestellt werden, die als Druckträger verarbeitet wird.

Mit der erfindungsgemäßen Breitstreckwalzenanordnung können somit Einflüsse, wie unterschiedliche Papierstärken oder materialbedingte Elastizitätsmodulschwankungen, in ihrer Auswirkung über die Druckträgerbahnbreite eliminiert werden. Insbesondere kann die unterschiedliche Dehnung zwischen Druckträgerbahnmitte und deren Randzone mit den erfindungsgemäßen Breitstreckwalzen (4, 5) eliminiert werden. Dadurch wird auch vermieden, daß die Bahn zu flattern anfängt oder zur Faltenbildung neigt. Es versteht sich, daß das erfindungsgemäße Breitstreckwalzenpaar (4, 5) beliebig oft in Rotationsdruckmaschinen, beispielsweise zwischen dem ersten Druckwerk und dem Einzugswerk und zwischen einzelnen Druckwerken oder im Falzaufbau, angeordnet werden kann.

## Patentansprüche

Breitstreckvorrichtung mit Breitstreckwalzen mit mehreren Walzenabschnitten für laufende Werkstoffbahnen, insbesondere für Bedruckstoffbahnen, dadurch gekennzeichnet, daß quer zur Laufrichtung der Werkstoffbahn (6) im Abstand voneinander ein von der Werkstoffbahn (6) S-förmig umschlungenes Walzenpaar (4, 5) angeordnet ist, dessen Walzenmäntel (7, 8) jeweils mindestens drei Mantelabschnitte (7a, b, c, 8a, b, c) aufweisen, von denen die äußeren zylindrischen Mantelabschnitte (7a, c) mit einem großen und einem kleinen Durchmesser (D1, D3) der einen Walze (4) den äußeren zylindrischen Mantelabschnitten (8a, c) mit einem kleinen und großen Durchmesser (d1, d3) der anderen Walze (5) gegenüberliegen und die genannten Mantelabschnitte (7a, 7c, 8a, 8c) jeweils durch einen kontinuierlich verlaufenden Mantelabschnitt (7b, 8b) verbunden sind, die so ausgebildet sind, daß die Summen der einander gegenüberliegenden Umfänge in jedem Punkt der Walzenpaarung bei neutraler Stellung (Fig. 1) gleich groß sind und daß mindestens eine Walze (z. B. 5) axial und parallel zu der anderen Walze (z. B. 4) verschiebbar ist.

## Claims

Lateral expansion device with lateral expansion rollers having several roller sections for moving material webs, especially for printed material webs, characterised in that transversely to the direction of movement of the material web (6), spaced from each other, there is arranged a pair of rollers (4, 5) around which the material web (6) is wrapped in an S-shape, the roller casings (7, 8) of these rollers each have at least three casing sections (7a, b, c, 8a, b, c) the outer cylindrical casing sections (7a, c) of which with a large and a small diameter (D1, D3) of one roller (4) are opposite the outer cylindrical casing sections (8a, c) with a small and a large diameter (d1, d3) of the other roller (5), and the above-mentioned casing sections (7a, 7c, 8a, 8c) are each joined by a continuously extending casing section (7b, 8b), these being so constructed that in the neutral position the sums of the opposite circumferences are the same size at each point of the pair of rollers (Fig. 1) and in that at least one roller (e. g. 5) can be moved axially and parallel to the other roller (e. g. 4).

## Revendications

Dispositif d'étirage en largeur comprenant des rouleaux d'étirage en largeur qui possèdent plusieurs segments de rouleaux pour bandes de matières en défilement, en particulier, pour bandes de matières à imprimer, caractérisé en ce que deux rouleaux (4, 5) qui sont embrassés par la bande de matière (6) avec une forme de S sont disposés transversalement à la direction du défilement de la bande de matière (6) à un certain écartement l'un de l'autre, les parois latérales (7, 8) des rouleaux présentent chacune au moins trois segments de paroi latérale (7a, b, c, 8a, b, c) les segments cylindriques extérieurs (7a, c) respectivement de grand diamètre et de petit diamètre (D1, D3) de la paroi latérale d'un rouleau (4) sont placés en face des segments cylindriques extérieurs (8a, c), respectivement de petit diamètre et de grand diamètre (d1, d3), de la paroi latérale de l'autre rouleau (5) et les segments précités (7a, 7c, 8a, 8c) de la paroi latérale sont réunis par un segment de paroi latérale (7b, 8b) qui s'étend sans interruption, ces parois latérales sont conformées de manière que les sommes des circonférences situées l'une en face de l'autre soient égales en tous points de la paire de rouleaux dans la position neutre (figure 1), et en ce qu'au moins un rouleau (par exemple 5) peut se déplacer en translation axiale parallèlement à l'autre rouleau (par exemple 4).
